# EUROPÄISCHE PATENTSCHRIFT

(11) **EP 0 423 441 B1**
(45) Veröffentlichungstag und Bekanntmachung des Hinweises auf die Patenterteilung: **29.12.1993**
(21) Anmeldenummer: 90114245.5
(22) Anmeldetag: 25.07.1990
(51) Int. Cl.: E05C 19/14

(54) **Hakenverschluss**
Hook lock
Fermeture à crochets

(30) Priorität: 18.10.1989 DE 3934663
(43) Veröffentlichungstag der Anmeldung: 24.04.1991
(73) Patentinhaber: FILTERWERK MANN & HUMMEL GMBH, D-71631 Ludwigsburg (DE)
(72) Erfinder: Klotz, Arthur, D-7148 Remseck 5 (DE); Leipelt, Rudolf, D-7142 Marbach (DE)
(74) Vertreter: Voth, Gerhard, Dipl.-Ing.

(56) Entgegenhaltungen:
- DE-A- 3 429 635
- DE-U- 1 668 776
- DE-U- 1 963 200
- FR-A- 1 280 722
- US-A- 2 626 010

## Beschreibung

Die Erfindung betrifft einen Spannverschluß gemäß dem Oberbegriff des Hauptanspruchs. Es sind Spannverschlüsse in unterschiedlichen Ausführungen bekannt. Diese Spannverschlüsse haben die Aufgabe, zwei Bauteile miteinanden lösbar zu verbinden, beispielsweise einen Luftfilterdeckel an ein Luftfiltergehäuse zu befestigen, so daß eine Wartung des Luftfilters mit wenigen Handgriffen möglich ist.

In der DE-OS 35 36 157 ist ein Spannverschluß, der aus Drahtmaterial hergestellt ist, beschrieben. Die Fertigung der einzelnen Drahtelemente erfordert einen nicht unerheblichen Aufwand. Für den Zusammenbau der einzelnen Teile sind spezielle Vorrichtungen erforderlich.

Der Erfindung liegt deshalb die Aufgabe zugrunde, einen Spannverschluß zu schaffen, der einfach in der Herstellung ist und ohne größeren Aufwand zusammengebaut werden kann, wobei ein zuverlässiges Funktionieren des Spannverschluß gewährleistet sein muß.

Diese Aufgabe wird ausgehend von dem Oberbegriff des Hauptanspruchs durch dessen kennzeichnenden Merkmale gelöst.

Ein wesentlicher Vorteil der Erfindung besteht darin, daß das Lagerelement als Federelement so ausgebildet ist, daß es die Spannkräfte, zum Verbinden der einzelnen Bauteile, aufnehmen kann. Dadurch kann die Dichtschuler starr ausgebildet werden und wird somit erheblich einfacher.

Bisher war es erforderlich, diesen Verschlußbügel federnd auszubilden, um die Spannkräfte aufzunehmen. Dies führte jedoch dazu, daß spezielle Konstruktionen erforderlich waren um bei einem zum Zweck des Verbindens geschaffenen Element eine gewisse Federfunktion zu erzielen.

Es ist zwar aus der US-PS 34 90 805 ein Spannverschluß bekannt bei welchem der Verschlußbügel nicht als Drahtgebilde sondern als einstückiges Flächengebilde gestaltet ist. Auch dieses muß jedoch in der Lage sein, die Spannkräfte federnd aufzunehmen. Außerdem ist dort zwischen dem Verschlußbügel und dem Lagerelement ein Filmscharnier vorgesehen. Da dieses Filmscharnier die Kräfte auf das Lagerelement übertragen muß, besteht hier die Gefahr, daß schon nach kurzer Zeit dieses Filmscharnier zerstört wird.

Der Vorteil der Erfindung besteht daher gegenüber diesem bekannten Stand der Technik darin, daß hier ein robuster Spannverschluß geschaffen ist der eine sehr hohe Lebensdauer aufweist.

Gemäß einer Weiterbildung der Erfindung wird vorgeschlagen, den Verschlußbügel als ein Kunststoffspritzgußteil herzustellen. Ein solches Teil ist sehr preisgünstig in der Herstellung und kann eine optisch gute Gestaltung aufweisen. Zur Vereinfachung der Montage wird in einer weiteren Ausgestalung der Neuerung vorgeschlagen, die Aufnahme für das Zwischengelenk an dem Verschlußbügel als eine Schnappverbindung auszuführen.

Weitere vorteilhafte Ausgestaltungen sind in der Beschreibung und in Unteransprüchen enthalten.

Die Erfindung wird nachfolgend anhand eines Ausführungsbeispiels näher erläutert. Es zeigt
- Figur 1: einen Spannverschluß in offener Stellung,
- Figur 2: der Spannverschluß gemäß Fig. 1 in geschlossener Stellung,
- Figur 3: ein Draufsicht auf das Lagerelemt des Spannverschlußes,
- Figur 4: eine Unteransicht auf den Verschlußbügel.

In Figur 1 ist die Reinlufthaube 10 eines Luftfiltergehäuses dargestellt, die mit einem Rohluftgehäuse 11, das ebenfalls nur teilweise dargestellt ist, befestigt werden soll. In diesem Rohluftgehäuse befindet sich ein Luftfiltereinsatz 12. Zwischen Rohluftgehäuse 11 und Reinlufthaube 10 ist eine Dichtung 13 zum luftdichten Verschließen der beiden Teile vorgesehen.

Ein Spannverschluß 23 zum lösbaren Verbinden von Gehäuse und Haube ist mit einem Lagerlement 18 an Haltelaschen 17 der Haube angeordnet. Die Haltelaschen 17 sind dabei so ausgebildet, daß das Lagerelemt 18 in Richtung des Rohluftgehäuses 11 eingeschoben werden kann. Ein Widerhaken 24 an dem Lagerelement 18 bewirkt ein sicheres Halten des Lagerelementes an der Haube 10.

Das Lagerelement 18 besteht aus einem Federblech und ist an seinem freien Ende mit einem Auge zur Aufnahme eines Zwischengelenks 19 versehen.

Das Zwischengelenk 19 ist ein Drahtbügel, an dem ein Verschlußbügel 20 über eine Einschnappöffnung 21 eingerastet ist.

Der Verschlußbügel 20 ist ein Kunststoffspritzgußteil, welches an seinem Kopfteil 22 hakenförmig ausgebildet ist und über ein Haltenase 16 des Rohluftgehäuses 11 greifen kann.

Figur 2 zeigt die Verschlußstellung des Spannverschlußes. Das Kopfteil 22 des Verschlußbügels 20 liegt an dem Rohluftgehäuse 11 an und bewirkt ein Andrücken des Rohluftgehäuses 11 an die Reinlufthaube 10. Die Reinlufthaube 10 ist mit einer Dichtschulter 14 versehen, welche in Verbindung mit dem Rand 15 dazu dient, zwischen Reinlufthaube und Rohluftgehäuse einen festen Anschlag zu bilden, so daß die Dichtung 13 nicht mit zu hohen Haltekräften beaufschlagt wird und dadurch eine zu starke Verformung auftritt.

Wie aus dem Vergleich der beiden Figuren 1 und 2 ersichtlich ist, werden die Federkräfte des Spannverschlußes allein durch den freistehenden Schenkel des Lagerelements 18 aufgebracht.

Durch die Schnappverbindung zwischen dem Verschlußbügel 20 und dem Zwischengelenk 19 ist sowohl ein einfaches Zusammenbauen der Teile als auch ein einfacher Austausch des Verschlußbügels 20 möglich.

Die Draufsicht gemäß Figur 3 zeigt die Gestaltung des Lagerelementes 18, welches sich zwischen den Haltelaschen 17 befindet. An dem Lagerelement 18 ist das Zwischengelenk 19 gezeigt. Der Verschlußbügel wurde zur besseren Darstellung weggelassen.

Der in Figur 4 gezeigte Verschlußbügel 20, welcher hier in der Unteransicht dargestellt ist, weist an seiner Unterseite einen mittleren Steg auf, welcher die Einschnappöffnung 21 enthält. Zwei äußere Stege 26, 27 sind ebenfalls mit Schlitzen 28, 29 zur Lagefixierung des Zwischengelenks 19 (hier nicht dargestellt) vorgesehen. Die Stege 26, 27 enthalten ferner Führungsnasen 30, 31, welche ein seitliches Verschieben des Verschlußbügels 20 an dem Zwischengelenk 19 verhindern. An dem Kopfteil 22 des Verschlußbügels 20 sind Verstärkungsrippen 32 angeordnet, die hier je nach Belastung in mehr oder minder großer Anzahl vorgesehen werden können.

### Bezugszeichenliste

- 10: Reinlufthaube
- 11: Rohluftgehäuse
- 12: Luftfiltereinsatz
- 13: Dichtung
- 14: Dichtschulter
- 15: Rand
- 16: Haltenase
- 17: Haltelaschen
- 18: Lagerelement
- 19: Zwischengelenk
- 20: Verschlußbügel
- 21: Einschnappöffnung
- 22: Kopfteil
- 23: Spannverschluß
- 24: Widerhaken
- 25: federnder Bereich
- 26: Steg
- 27: Steg
- 28: Schlitz
- 29: Schlitz
- 30: Führungsnase
- 31: Führungsnase
- 32: Verstärkungsrippen

## Patentansprüche

1. Spannverschluß zum lösbaren Verbinden von zwei Bauteilen, welcher am ersten Bauteil (10) verankert ist und in das zweite Bauteil (11) einhakt und wobei zur Verankerung am ersten Bauteil (10) ein Lagerelement (18) dient, das in einer Aufnahme im ersten Bauteil (10) unter federnder Vorspannung angeordnet ist, wobei der in das zweite Bauteil (11) eingreifende Verschlußbügel (20) über ein Zwischengelenk (19) mit dem Lagerelement (18) verbunden ist, dadurch gekennzeichnet, daß das Lagerelement (18) einen federnden Bereich (25) aufweist, wobei dieser federnde Bereich (25) die Spannkräfte für das Verbinden der beiden Bauteile (10, 11) erzeugt.

2. Spannverschluß aus Anspruch 1 dadurch gekennzeichnet, daß der federnde Bereich (25) zwischen dem Bereich an welchem das Lagerelement (18) am ersten Bauteil (10) verankert ist und dem Verbindungsbereich zwischen dem Lagerelement (18) und dem Zwischengelenk (19) liegt.

3. Spannverschluß nach Anspruch 1 oder 2 dadurch gekennzeichnet, daß der Verschlußbügel (20) ein Kunststoffspritzgußteil ist.

4. Spannverschluß nach einem der vorhergehenden Ansprüche dadurch gekennzeichnet, daß der Verschlußbügel (20) einen Schnappverschluß (21) zum Einrasten des Zwischengelenks (19) aufweist.

## Claims

1. Tension closure for the detachable connection of two component parts, which closure is secured to the first component part (10) and hooks into the second component part (11), and wherein a bearing member (18) serves for securement to the first component part (10), which bearing member is disposed in a receiving means in the first component part (10) under resilient initial stress, the locking clamp (20) engaging in the second component part (11) and being connected to the bearing member (18) via an intermediate pivot joint (19), characterised in that the bearing member (18) has a resilient region (25), such resilient region (25) producing the tensional forces for the connection of the two component parts (10, 11).

2. Tension closure of claim 1, characterised in that the resilient region (25) is situated between the region where the bearing member (18) is secured to the first component part (10) and the junction between the bearing member (18) and the intermediate pivot joint (19).

3. Tension closure according to claim 1 or 2, characterised in that the locking clamp (20) is a plastics material injection moulded component part.

4. Tension closure according to one of the preceding claims, characterised in that the locking clamp (20) has a snap closure (21) for locking the intermediate pivot joint (19) in position.

## Revendications

1. Fermeture par tension pour relier de manière amovible deux pièces, cette fermeture étant solidaire de la première pièce (10) et venant s'accrocher dans la seconde pièce (11), la fixation sur la première pièce (10) étant assurée par un élément de réception (18) placé dans un logement de la première pièce (10) avec précontrainte élastique, l'étrier de fermeture (20) venant en prise dans la seconde pièce (11) est relié à l'élément de réception (18) par une articulation intermédiaire (19), fermeture caractérisée en ce que l'élément de réception (18) comporte une zone élastique (25) et cette zone (25) crée des forces de tension pour relier les deux pièces (10, 11).

2. Fermeture par tension selon la revendication 1, caractérisée en ce que la zone élastique (25) se trouve entre la zone dans laquelle est fixé l'élément de réception (18) sur la première pièces (10) et la zone de liaison entre l'élément de réception (18) et l'articulation intermédiaire (19).

3. Fermeture par tension selon la revendication 1 ou 2, caractérisée en ce que l'étrier de fermeture (20) est une pièce injectée en matière plastique.

4. Fermeture par tension selon l'une des revendications précédentes, caractérisée en ce que l'étrier de fermeture (20) comporte une fermeture par enclipssage (21) pour l'accrochage de l'articulation intermédiaire (19).
